# EUROPÄISCHE PATENTSCHRIFT

(11) **EP 1 655 263 B1**
(45) Veröffentlichungstag und Bekanntmachung des Hinweises auf die Patenterteilung: **27.05.2015**
(21) Anmeldenummer: 05021044.2
(22) Anmeldetag: 27.09.2005
(51) Int. Cl.: B66F 9/20

(54) **Flurförderzeug mit mindestens einem Anzeigeelement zur Darstellung vorzugsweise grafischer Informationen**
Industrial vehicle with display for presentation of preferably graphical information
Chariot industriel au moins un élément de signalisation pour la présentation de préférence d'information graphiques

(30) Priorität: 12.10.2004 DE 102004049695
(43) Veröffentlichungstag der Anmeldung: 10.05.2006
(73) Patentinhaber: STILL GmbH, 22113 Hamburg (DE)
(72) Erfinder: Buchmann, Michael, 22393 Hamburg (DE)
(74) Vertreter: Geirhos, Johann

(56) Entgegenhaltungen:
- US-A- 5 579 227
- PATENT ABSTRACTS OF JAPAN Bd. 1998, Nr. 08, 30. Juni 1998 (1998-06-30) -& JP 10 059698 A (SHIN MEIWA IND CO LTD), 3. März 1998 (1998-03-03)
- PATENT ABSTRACTS OF JAPAN Bd. 2000, Nr. 25, 12. April 2001 (2001-04-12) -& JP 2001 226100 A (NIPPON YUSOKI CO LTD), 21. August 2001 (2001-08-21)
- PATENT ABSTRACTS OF JAPAN Bd. 2003, Nr. 07, 3. Juli 2003 (2003-07-03) -& JP 2003 072909 A (NIPPON YUSOKI CO LTD), 12. März 2003 (2003-03-12)
- DATABASE WPI Section PQ, Week 200520 Derwent Publications Ltd., London, GB; Class Q17, AN 2002-495991 XP002361922 & JP 2002 160588 A (HONDA MOTOR CO LTD) 4. Juni 2002 (2002-06-04)

## Beschreibung

Die Erfindung betrifft ein Flurförderzeug mit mindestens einem Anzeigeelement zur Darstellung vorzugsweise grafischer Informationen, wobei Informationen zur korrekten Bedienung und/oder Wartung des Flurförderzeugs im Anzeigeelement darstellbar sind.

Flurförderzeuge verfügen häufig über ein Anzeigeelement, das die Darstellung grafischer Informationen erlaubt. Derartige Anzeigeelemente dienen dazu, Informationen über den Betriebszustand des Flurförderzeugs oder zu erfüllende Transportaufgaben in Abhängigkeit vom Einsatzfall darzustellen, und ermöglichen so, die Zahl der Anzeigeelemente zu reduzieren. Häufig handelt es sich bei derartigen Flurförderzeugen um sehr komplexe Geräte mit einer Vielzahl von Funktionen. Die Informationen über korrekten Betrieb und einfache Wartungsarbeiten des Flurförderzeugs sind in einer gedruckten Bedienungsanleitung hinterlegt, die in vielen Fällen aufgrund von Sicherheitsvorschriften im oder am Fahrzeug mitgeführt werden muss. Dazu ist ein geeigneter Platz vorzusehen, an dem die Anleitung vor Umwelteinflüssen geschützt und dennoch gut erreichbar untergebracht werden kann. Zudem ist diese gegen Verlieren zu sichern.

Beim Betrieb des Flurförderzeugs kann die Anleitung insbesondere bei häufigem Gebrauch rasch durch Verschmutzung und Beschädigung unbrauchbar werden. Dadurch kann eine Bedienperson, die die Anweisungen der Anleitung nicht mehr lesen kann, verleitet werden, das Flurförderzeug in einem ungünstigen oder sogar gefährlichen Betriebszustand zu betreiben.

Tritt eine Fehlfunktion auf, so muss die Bedienperson zunächst Zeit raubend in der Anleitung nach den zu dieser Fehlfunktion gehörenden Informationen suchen. Häufig enthalten gedruckte Wartungs- und Bedienungsanleitungen viele unnötige Informationen, da dort auch Funktionen berücksichtigt werden müssen, die zur Sonderausstattung des Fahrzeugs gehören und daher häufig nicht vorhanden sind. Dies führt bei der Bedienperson zu weiterer Verwirrung. Umgekehrt können bei Veränderungen am Flurförderzeug, beispielsweise im Rahmen von Service- und Umbauarbeiten, wichtige Informationen zu diesen Änderungen der alten Anleitung nicht mehr entnommen werden. Arbeiten Bedienpersonen mit unterschiedlichen Sprachkenntnissen mit dem Flurförderzeug, muss für jede Person eine Bedienungsanleitung in ihrer Sprache am Fahrzeug vorgehalten werden, wofür ein erheblicher Platzbedarf besteht.

Aus der US 5,579,227 ist es bekannt, bei Flurförderzeugen Informationen zum Betrieb des Flurförderzeugs auf einem Anzeigeelement darzustellen. Diese Informationen werden von einem Mikroprozessor im Fahrzeug generiert und sind nicht von außen veränderbar.

Der Erfindung liegt daher die Aufgabe zugrunde, ein Flurförderzeug mit mindestens einem Anzeigeelement zur Darstellung vorzugsweise grafischer Informationen, wobei Informationen zur korrekten Bedienung und/oder Wartung des Flurförderzeugs im Anzeigeelement darstellbar sind, zu schaffen, das es einer Bedienperson ermöglicht, einfach und schnell zur korrekten Bedienung und/oder Wartung des Flurförderzeugs notwendige Informationen zu erlangen.

Diese Aufgabe wird erfindungsgemäß dadurch gelöst, dass die Informationen zur korrekten Bedienung und/oder Wartung des Flurförderzeugs über eine Vorrichtung zum Datenaustausch veränderbar sind. Dadurch können bei Veränderungen am Fahrzeug oder bei neuen Erkenntnissen zum optimalen Betrieb des Fahrzeugs die dazu im Fahrzeug hinterlegten Informationen auf einfachem Weg angepasst werden. Diese Informationen sind damit direkt am Bedienplatz verfügbar, können nicht verloren gehen und sind sicher vor Schmutz, Beschädigung und Verlust.

In einer besonders vorteilhaften Ausgestaltung der Erfindung sind sämtliche relevanten Informationen zur korrekten Bedienung und/oder Wartung des Flurförderzeugs, insbesondere der vollständige Inhalt einer Bedienungsanleitung, im Anzeigeelement darstellbar. Indem die vollständige Bedienungsanleitung im Anzeigeelement darstellbar ist, werden Sicherheitsvorschriften erfüllt, die das Mitführen der Anleitung fordern. Es ist kein Platz raubender Aufbewahrungsort für eine gedruckte Anleitung vorzusehen.

Es ist von besonderem Vorteil, wenn die Informationen in mindestens zwei Sprachen abrufbar sind. Dadurch kann eine Bedienperson Informationen in einer ihr geläufigen, vorzugsweise ihrer Muttersprache, abrufen. Das Vorhalten mehrerer gedruckter Bedienungsanleitungen in unterschiedlichen Sprachen am Flurförderzeug entfällt.

Es ist weiterhin von Vorteil, wenn bei Ermittlung eines für den sicheren und bestimmungsgemäßen Gebrauch des Flurförderzeugs kritischen Zustands durch eine elektronische Steuerungseinheit im Anzeigeelement Informationen zu diesem Zustand automatisch und/oder durch Betätigung eines Bedienelements darstellbar sind. Wird in der Steuerungseinheit das Auftreten eines Fehlers registriert, kann beispielsweise direkt die zugehörige Seite in der Bedienungsanleitung angezeigt werden und die Bedienperson erspart sich langwieriges Suchen

Weitere Vorteile und Einzelheiten der Erfindung werden anhand der in den schematischen Figuren dargestellten Ausführungsbeispiele näher erläutert. Dabei zeigt
- Figur 1: einen Gegengewichtsgabelstapler als Beispiel eines erfindungsgemäßen Flurförderzeugs,
- Figur 2: ein Schema der Darstellung der Bedienungsanleitung auf dem Anzeigeelement mit den dazugehörigen Bedienelementen.

Figur 1 zeigt als Beispiel eines erfindungsgemäßen Flurförderzeugs einen Gegehgewichtsgabelstapler 1. Lasten können von einem an einem neigbaren Hubmast 2 angebrachten gabelförmigen Lastaufnahmemittel 3 aufgenommen und angehoben werden. Die Bedienperson sitzt auf einem Fahrersitz 4 und steuert über Bedienelemente 5 die Funktionen des Gabelstaplers 1, wie beispielsweise den Fahrantrieb und die Hubfunktionen. An der Frontseite eines Fahrerschutzdachs 6 ist im Sichtbereich der Bedienperson ein erfindungsgemäßes Anzeigeelement 7 in Form eines grafikfähigen Bildschirms angeordnet. Dieses Anzeigeelement 7 wird im Normalbetrieb des Gabelstaplers 1 dazu verwendet, um der Bedienperson Informationen über den Betriebszustand des Fahrzeugs 1, wie beispielsweise Motordrehzahl, Öldruck der Hydraulikanlage, Warnhinweise bei Fehlern, sowie zu den zu erledigenden Aufgaben, wie beispielsweise Fahrtziele, Art und Gewicht der aufgenommenen Last anzuzeigen.

Ein erfindungsgemäßes Anzeigeelement 7 ist in Figur 2 schematisch gezeigt. Neben dem eigentlichen Anzeigenfeld 8, das als farbiges LC-Display ausgebildet ist, sind zusätzlich noch Bedienelemente 9, 10, 11, 12, 13 in Form einer Folientastatur angeordnet. Mit diesen Bedienelementen 9, 10, 11, 12, 13 kann die Bedienperson beispielsweise zwischen verschiedenen Darstellungen umschalten oder Informationen eingeben, wie beispielsweise die Bestätigung, einen Fahrauftrag erledigt zu haben.

Benötigt die Bedienperson Informationen zum korrekten Betrieb des Flurförderzeugs 1 beziehungsweise für einfache Wartungsarbeiten, die von der Bedienperson ausgeführt werden können, kann sie durch Betätigung der zugehörigen Taste 10 die Bedienungsanleitung abrufen, die dann im Anzeigenfeld 8, wie schematisch gezeigt, dargestellt wird. Mit den Tasten 11a, 11 b und 12a, 12b ist es der Bedienperson möglich, unterschiedliche Seiten abzurufen beziehungsweise sich innerhalb der Seiten auf- und abzubewegen. Die Sprache der Bedienungsanleitung ist durch die Wahl der für die übrigen Anzeigen verwendeten Sprache vorgegeben, es kann jedoch auch über die Taste 13 eine manuelle Auswahl getroffen werden. Denkbar ist bei Fahrzeugen mit einer Bedienerautorisation, dass für jede autorisierte Bedienperson automatisch die gewünschte Sprache ausgewählt wird.

Tritt beim Betrieb des Flurförderzeugs ein Fehler auf, beispielsweise, indem die Bedienperson vergisst, den Sicherheitsgurt anzulegen, wird dieser Fehler von einer hier nicht dargestellten elektronischen Steuerungseinheit registriert und die Bedienperson im Anzeigeelement darauf hingewiesen. Durch Betätigen der Taste 10 wird dann die zu diesem Fehler passende Information aus der Bedienungsanleitung im Anzeigeelement 8 dargestellt, d.h. die Bedienperson muss nicht zunächst aufwändig die richtige Stelle suchen sondern kann sofort entsprechend der Anweisungen der Anleitung den Fehler beheben.

Über eine Serviceschnittstelle 14, im gezeigten Ausführungsbeispiel in Form einer drahtlosen Übertragungseinrichtung realisiert, kann ein Servicetechniker eine Verbindung zwischen einem Wartungscomputer und einer Steuerung des Flurförderzeugs 1 herstellen. Im Rahmen dieses Informationsaustauschs ist es auch möglich, die im Flurförderzeug 1 gespeicherte Version der Bedienungsanleitung auszutauschen, zu ändern oder zu ergänzen. Dadurch ist bei Veränderungen am Flurförderzeug 1, bei neuen Erkenntnissen zur Bedienung oder bei Fehlern in der alten Anleitung eine Anpassung der Anleitung an die neuen Verhältnisse möglich.

Die Form der Bedienungsanleitung orientiert sich an dem im Flurförderzeug vorhandenen Anzeigeelement 7, sowie der zur Ansteuerung des Anzeigeelements 7 verwendeten Steuerung beziehungsweise der dafür verwendeten Software.

Selbstverständlich sind auch andere Ausführungsformen denkbar, die beispielsweise bei anderen Typen von Flurförderzeugen oder Anzeigeelementen an die dortigen Bedingungen anzupassen sind. Als Anzeigeelemente kommen sämtliche hierfür für Flurförderzeuge geeigneten Ausführungsformen in Frage. Bei einfachen Geräten mit einer kurzen Anleitung genügt beispielsweise ein relativ kleines Anzeigeelement mit Schwarz-Weiß-Darstellung, während komplexe Geräte mit umfangreichen Funktionen und ausführlicher Anleitung vorzugsweise ein besonders großes Anzeigeelement mit hoher grafischer Auflösung und mehrfarbiger Darstellung benötigen.

## Patentansprüche

1. Flurförderzeug mit mindestens einem Anzeigeelement (7) zur Darstellung vorzugsweise grafischer Informationen, wobei Informationen über die korrekte Bedienung und/oder Wartung des Flurförderzeugs in dem Anzeiggeelement (7) dargestellt werden können,
**dadurch gekennzeichnet,**
**dass** die Informationen über die korrekte Bedienung und/oder Wartung des Flurförderzeugs (1) in dem Flurförderzeug abgespeichert sind, eine Bedienungsanleitung des Flurförderzeugs sind und über eine Vorrichtung zum Datenaustausch (14) veränderbar sind.

2. Flurförderzeug nach Anspruch 1,
**dadurch gekennzeichnet,**
**dass** sämtliche relevanten Informationen über die korrekte Bedienung und/oder Wartung des Flurförderzeugs (1), entsprechend dem vollständigen Inhalt der Bedienungsanleitung, im Anzeigeelement (7) darstellbar sind.

3. Flurförderzeug nach Anspruch 1 oder 2,
**dadurch gekennzeichnet,**
**dass** die Informationen in mindestens zwei Sprachen abrufbar sind.

4. Flurförderzeug nach einem der Anspruche 1 bis 3,
**dadurch gekennzeichnet,**
**dass** bei Ermittlung eines für den sicheren und bestimmungsgemäßen Gebrauch des Flurförderzeugs kritischen Zustands durch eine elektronische Steuerungseinheit im Anzeigeelement (7) Informationen zu diesem Zustand automatisch und/oder durch Betätigung eines Bedienelements (10) darstellbar sind.

## Claims

1. Industrial truck with at least one display element (7) for displaying preferably graphic information, wherein information about the correct operator control and/or maintenance of the industrial truck can be displayed on the display element (7),
**characterized**
**in that** the information about the correct operator control and/or maintenance of the industrial truck (1) is stored in the industrial truck, comprises operator instructions for the industrial truck and can be changed by means of a data exchange device (14).

2. Industrial truck according to Claim 1,
**characterized**
**in that** all the relevant information about the correct operator control and/or maintenance of the industrial truck (1) can be displayed on the display element (7) in accordance with the complete content of the operator instructions.

3. Industrial truck according to Claim 1 or 2,
**characterized**
**in that** the information can be called in at least two languages.

4. Industrial truck according to one of Claims 1 to 3,
**characterized**
**in that** when a state which is critical for the safe and correct use of the industrial truck is determined by an electronic control unit, information about this state can be displayed on the display element (7) automatically and/or by activating an operator control element (10).

## Revendications

1. Chariot de manutention comprenant au moins un élément d'affichage (7) pour présenter de préférence des informations graphiques, des informations concernant l'utilisation et/ou l'entretien corrects du chariot de manutention pouvant être présentées dans l'élément d'affichage (7),
**caractérisé en ce que**
les informations concernant l'utilisation et/ou l'entretien corrects du chariot de manutention (1) sont mémorisées dans le chariot de manutention, sont des instructions d'utilisation du chariot de manutention et peuvent être modifiées par le biais d'un dispositif d'échange de données (14).

2. Chariot de manutention selon la revendication 1,
**caractérisé en ce que**
toutes les informations pertinentes concernant l'utilisation et/ou l'entretien corrects du chariot de manutention (1), conformément au contenu complet des instructions d'utilisation, peuvent être présentées dans l'élément d'affichage (7).

3. Chariot de manutention selon la revendication 1 ou 2,
**caractérisé en ce que**
les informations peuvent être disponibles dans au moins deux langues.

4. Chariot de manutention selon l'une quelconque des revendications 1 à 3,
**caractérisé en ce que**
lors de la détermination d'un état critique pour l'utilisation sûre et conforme aux prescriptions du chariot de manutention, des informations concernant cet état peuvent être présentées automatiquement et/ou par actionnement d'un élément de commande (10) par une unité de commande électronique dans l'élément d'affichage (7).
